# EUROPÄISCHE PATENTSCHRIFT

(11) **EP 2 859 561 B1**
(45) Veröffentlichungstag und Bekanntmachung des Hinweises auf die Patenterteilung: **22.07.2020**
(21) Anmeldenummer: 13729598.6
(22) Anmeldetag: 27.05.2013
(51) Int. Cl.: H01C 1/142, H01C 7/12

(54) **VARISTORENSEMBLE**
VARISTOR ENSEMBLE
ENSEMBLE DE VARISTANCE

(30) Priorität: 06.06.2012 DE 102012011241
(43) Veröffentlichungstag der Anmeldung: 15.04.2015
(73) Patentinhaber: Phoenix Contact GmbH & Co. KG, 32825 Blomberg (DE)
(72) Erfinder: WOSGIEN, Joachim, 32584 Löhne (DE); PHILIPP, Markus, 37297 Berkatal (DE); SCHMUTZ, Jan-Erik, 32760 Detmold (DE); DURTH, Rainer, 32805 Horn-Bad Meinberg (DE)
(74) Vertreter: RCD Patent Giesen, Schmelcher & Griebel Patentwanwälte PartG mbB
(86) Internationale Anmeldenummer: PCT/EP2013/001556
(87) Internationale Veröffentlichungsnummer: WO 2013/182276

(56) Entgegenhaltungen:
- EP-A1- 0 905 839
- EP-A1- 1 826 781
- CH-A5- 660 812
- DE-B3- 10 247 307

## Beschreibung

Die Erfindung betrifft ein Varistorensemble.

Aus dem Stand der Technik sind Varistoren bekannt. Varistoren stellen in elektrischen Schaltungen einen spannungsabhängigen Widerstand zur Verfügung. Varistoren werden daher in vielerlei Anwendungen eingesetzt, typischerweise um Überspannungen oberhalb einer bestimmten Grenzspannung abzuleiten, um so eine Überlastung oder Beschädigung einer nachfolgenden Einrichtung zu verhindern. Ein Beispiel für eine solche Überspannung ist eine Spannung, welche durch Blitzeinwirkung entstehen kann. Dabei weist der Varistor im Allgemeinen als Werkstoff ein körniges Metalloxid, z.B. Zinkoxid und/oder Wismutoxid und/oder Manganoxid und/oder Chromoxid und/oder Siliziumkarbid auf, der zwischen zwei flächigen Elektroden als Zuleitungselemente ZL₁, ZL₂ in aller Regel als (gesinterte) Keramik eingebracht ist. Ein beispielhafter Varistor VAR ist in Figur 1 dargestellt. Dieser weist eine erste Zuleitung ZL₁ auf einer Seite und eine zweite Zuleitung ZL₂ auf einer gegenüberliegenden Seite auf. Typischerweise besitzen die einzelnen Körner eine unterschiedliche Leitfähigkeit. Dabei bilden sich an den jeweiligen Korngrenzen, d.h. an den Berührpunkten der Körner, Sperrschichten aus. Dabei kann man feststellen, dass mit zunehmender Dicke die Anzahl der Korngrenzen steigt und damit auch die Grenzspannung. Wird eine Spannung an die Zuleitungselemente ZL₁, ZL₂ gelegt, bildet sich ein elektrisches Feld aus. In Abhängigkeit der Spannung werden dabei die Sperrschichten nun abgebaut und der Widerstand sinkt.

Aufgrund der Materialeigenschaften des Varistors ist sowohl die Stromverteilung als auch die Überwindung der Sperrschichten kein uniformer Prozess, sondern es bilden sich lokal Strompfade, beispielsweise Strompfade S₁, S₂, aus, die unterschiedlich schnell in den leitenden Zustand kommen. Beispielsweise wird in Figur 1 der Strompfad S₁ schneller als der Strompfad S₂ leitend, da auf dem Strompfad S₁ eine geringere Spannung (beispielhaft 200 V) als auf Strompfad S₂ (beispielhaft 300 V) zu überwinden ist.

Bedingt durch die Materialeigenschaften und in Folge von Benutzung des Varistors treten Leckströme auf. Diese Leckströme sind zwar in aller Regel gering, führen jedoch unter Umständen zu einer erheblichen Erwärmung des Bauelements und daher besteht Brandgefahr. Um hier gegenzusteuern wird typischerweise ein Temperatursensor verwendet, der bei Überschreiten einer bestimmten Temperatur einen Schalter TS betätigt. Dies ist beispielhaft in der Figur 2 gezeigt. Temperatursensoren sind dabei jedoch nur zur Detektion von langsamen Ereignissen einsetzbar. Eine schnelle Erwärmung, wie sie beispielsweise beim Anliegen einer hohen Spannung entstehet, führt zu einem auf Grund der nötigen und bekanntermaßen langsamen Wärmeleitung stark verzögerten Temperaturanstieg am Temperatursensor, so dass der Varistor in aller Regel schon zerstört wäre. Auch ist das Trennvermögen hier in aller Regel beschränkt, d.h. es können nur geringe Ströme abgeschaltet werden.

Ein solcher Energieeintrag kann z.B. dadurch entstehen, dass über längere Zeit eine Überspannung auftritt, die zu einem Durchschalten des Varistors VAR führt und nun der Kurzschlussstrom des Netzes über den Varistor abgeleitet wird. In diesem Fall tritt eine erhebliche Erwärmung des Varistors VAR auf und es besteht Brandgefahr. Weiterhin kann der Varistor VAR dabei soweit geschädigt werden, dass der Varistor explosionsartig durchlegiert.

Typischerweise werden Varistoren VAR deshalb mit einem vorgeschalteten Sicherungselement F versehen, dass so dimensioniert ist, dass die maximale Impulsstrombelastung Iₘ des Varistors VAR noch abgeleitet werden kann, bei einem Überschreiten der maximale Impulsstrombelastung Iₘ jedoch eine Abschaltung herbeigeführt wird. Allerdings geht eine hohe Impulsstromtragfähigkeit des Sicherungselements auch immer mit einem hohen Sicherungsnennwert einher. Daher kommt es im Fehlerfall erst vergleichsweise spät zu einer Unterbrechung des (startenden) Kurzschlussstromes.

Aus der EP 1 826 781 A1 ist eine Parallelschaltung von Einzalvaristoren mit je einem Sicherungselement bekannt. Zudem ist aus der EP 0 905 839 A1 ein steckbarer Überspannungsableiter bekannt.

Weiterhin ist aus der DE 102 47 303 B3 eine Verteilereinheit für ein Bordnetz mit Sicherungselementen für einzelne Leitungen bekannt.

Dennoch treten immer wieder Schäden an Varistoren VAR auf, die nicht durch die vorgenannten Elemente detektiert werden können, d.h. es treten Ströme auf, die durch das Trennvermögen der thermischen Abschaltung TS nicht mehr abgetrennt werden können, die aber für ein vorgeschaltetes Sicherungselement F zu gering sind.

Vor diesem Hintergrund ist es das Bestreben den Sicherungsnennwert des vorgeschalteten Sicherungselementes F zu minimieren, aber dennoch die maximale Stoßstromfestigkeit zu erhalten.

Der Erfindung liegt die Aufgabe zu Grunde, ein Kontaktelement für einen Varistor bereitzustellen, das einen oder mehrere dieser Nachteile umgeht.

Diese Aufgabe wird durch die Merkmale des Anspruches 1 gelöst. Vorteilhafte Weiterbildungen sind auch Gegenstand der abhängigen Ansprüche.

Es zeigen die
Fig. 1 einen prinzipiellen Aufbau und eine prinzipielle Wirkungsweise eines Varistors,
Fig. 2 eine typische Schaltungsanordnung eines Varistors gemäß dem Stand der Technik,
Fig. 3 eine Schaltungsanordnung eines Varistors gemäß einer Ausführungsform der Erfindung,
Fig. 4a eine beispielhafte schematische Ansicht einer Kontaktierung eines Varistors und Fig. 4b eine beispielhafte schematisch perspektivische Ansicht einer Kontaktierung eines Varistors gemäß einer Ausführungsform der Erfindung,
Fig. 5 bis 9 je eine beispielhafte seitliche schematische Schnittansicht einer Kontaktierung eines Varistors gemäß einer Ausführungsform der Erfindung,
Fig. 10 und 11 je eine beispielhafte schematische Aufsicht auf eine Kontaktierung eines Varistors gemäß einer Ausführungsform der Erfindung,
Fig. 12b eine beispielhafte seitliche schematische Schnittansicht einer Kontaktierung eines Varistors gemäß einer Ausführungsform der Erfindung und in Fig. 12a eine beispielhafte schematische Aufsicht auf eine Kontaktierung eines Varistors gemäß einer Ausführungsform der Erfindung, und
Figur 13 eine beispielhafte Ausführung entsprechend dem Schema aus Figur 5.

Nachfolgend wird die Erfindung näher an Hand der Figuren erläutert werden. Die Erfindung schlägt eine neuartige Kontaktierung für einen Varistor VAR vor, wie sie schematisch in Figur 3 gezeigt ist. Diese Kontaktierung weist ein erstes Zuleitungselement ZL₁, welches zur Verbindung mit einem Versorgungsnetz geeignet ist, und eine Vielzahl von elektrischen Verbindungsstellen V₁, V₂, ... V_{N}, welche zueinander beabstandet und zur mehrfachen Kontaktierung eines Pols des Varistors VAR geeignet sind, auf. Eine beispielhafte Anordnung von Verbindungsstellen V₁, V₂, ... V_{N} ist in Figur 4a und 4b gezeigt.

Die Vielzahl von elektrischen Verbindungsstellen V₁, V₂, ... V_{N} und das erste Zuleitungselement ZL₁ sind elektrisch miteinander verbunden.

Die Vielzahl von elektrischen Verbindungsstellen V₁, V₂, ... V_{N} sind jeweils mit einem Sicherungselement F₁, F₂, ... F_{N} ausgelegt, so dass ein lokales Durchlegieren eines Teils des Varistors VAR durch ein Auftrennen der betroffenen lokalen elektrischen Verbindungsstelle(n) bewerkstelligt wird. Eine beispielhafte Anordnung von Sicherungselementen F₁, F₂, ... F_{N} ist wiederum in Figur 3 gezeigt.

Dabei wird der zuvor monolithische Varistor VAR (dargestellt durch einen gepunkteten Rahmen) nun zu einer virtuellen Parallelschaltung von Teilvaristoren VAR'₁, VAR'₂, ... VAR'_{N}. Hierbei macht sich die Erfindung die in Figur 1 aufgezeigte Isotropie zu Nutze, welche bewirkt, dass jede Verlängerung des Strompfades zwischen den Zuleitungselementen ZL₁, ZL₂ zu einem höheren Spannungsabfall führt, d.h. auch der Widerstand ansteigt, und deshalb ein Stromfluss mit paralleler Komponente, wie beispielsweise über S₂, eher gering sein wird.

Es ist dabei anzumerken, dass die virtuelle Parallelschaltung, welche die Erfindung zur Verfügung stellt, gegenüber realen Parallelschaltungen von Varistoren vorteilhaft ist, da die Teilvaristoren VAR'₁, VAR'₂, ... VAR'_{N} der virtuellen Parallelschaltung eine erheblich geringere Bauteilestreuung zur Verfügung stellen als mit herkömmlichen und wirtschaftlich vernünftigem Aufwand mit realen Varistoren zur Verfügung gestellt werden könnte. Zudem würde eine reale Parallelschaltung deutlich mehr Raum als die virtuelle Parallelschaltung benötigen. Mehr benötigter Bauraum wird typischerweise als nachteilig empfunden.

Beispielsweise kann dadurch eine Varistor-Sicherungs-Reihenschaltung (VAR-F), wie sie in Figur 2 gezeigt ist, in einer virtuellen Parallelschaltung, wie sie in Figur 3 gezeigt ist, realisiert werden. Würde man beispielsweise in Figur 2 bei einem Nennstossstrom von 40 kA ein Sicherungselement F von circa 125 A einsetzen, kann nun in der virtuellen Parallelschaltung gemäß Figur 3 bei angenommenen 4 Verbindungsstellen der Nennstossstrom auf je 10 kA pro virtuellem Teilvaristoren VAR'₁, VAR'₂, VAR'₃, VAR'₄ verteilt werden und die Sicherungselemente F₁, F₂, F₃, F₄ dementsprechend geringer gewählt werden, beispielsweise zu 35 A.

In Figur 4a ist eine beispielhafte schematische Ansicht einer Kontaktierung eines Varistors und in Figur 4b eine beispielhafte schematisch perspektivische Ansicht einer Kontaktierung eines Varistors gemäß einer Ausführungsform der Erfindung gezeigt. Dabei befindet sich auf einer Seite, hier der Unterseite, ein durch einen gestrichelten Rahmen angezeigtes flächenhaftes Zuleitungselement ZL₂. Darüber befindet sich der eigentliche Varistor VAR und hierüber befindet sich nun ein fünf Leiter aufweisendes Zuleitungselement ZL₁. Jeder der Leiter bildet somit eine der vorgenannten elektrischen Verbindungsstellen V₁, V₂, V₃, V₄, V₅. Zudem bildet jeder der Leiter eines der vorgenannten Sicherungselemente F₁, F₂, ... F₅. Fließt nun ein Strom I in das Zuleitungselement ZL₁ hinein, so wird der Strom sich auf die fünf Leiter und somit auf die Verbindungsstellen V₁, V₂, V₃, V₄, V₅ und Sicherungselemente F₁, F₂, ... F₅ verteilen. Ist der Varistor im Wesentlichen homogen, wovon in der Regel auszugehen ist, so wird sich der Strom I geleichmäßig verteilen, so dass I₁=I₂=I₃=I₄=I₅ ist. Die Homogenität ist durch die längs und quer vernetzten Varistorsymbole in Figur 4a angedeutet.

Auch bei einem Impulsstrom tritt eine Stromaufteilung auf, so dass jeder der Strompfade nur einen Teilimpulsstrom I₁, I₂, I₃, I₄, I₅ tragen muss. Daher können nun Sicherungselemente F in jedem der Strompfade integriert werden, die eine geringere Stoßstromtragefähigkeit besitzen, wobei das Schmelzintegral in aller Regel so gewählt ist, dass es nur geringfügig höher als der I²t- Wert des Teilimpulses ist, d.h. dass das jeweilige Sicherungselement in der Lage ist, einen Teilimpuls ohne Zerstörung tragen zu können. Der I²t- Wert korreliert mit dem Nennwert des Sicherungselement. Da der I²t- Wert nun geringer ist, können Sicherungselemente mit geringeren Nennwerten verwendet werden.

D.h. die Sicherungselemente sind so ausgelegt, dass sie jeweils ein I²t aufweisen, welches durch die maximal zulässige Impulsstrombelastung bezogen auf den zu kontaktierenden Varistorabschnitt gegeben ist.

Wird nun der Varistor an einer Stelle niederohmig, z.B. durch Beschädigung, so tritt dies in aller Regel nur punktuell auf. Beispielsweise ist in Figur 4a auf der Verbindungsstelle V₂ eine solche Stelle durch einen schwarzen Punkt markiert. Nun ändert sich aber der Stromfluss. Wird an der gezeichneten Stelle der Varistor VAR niederohmig, so fließt der Strom nun im Wesentlichen über diese Stelle, d.h. I=I₂ und I₁=I₃=I₄=I₅=0A. Da das Sicherungselement aber wie zuvor beschrieben geringer ausgelegt sein kann, reicht nun der Strom aus, um das Sicherungselement der Verbindungsstelle V₂ zum Abtrennen zu veranlassen. D.h. nun kann schon bei einem deutlich geringeren Kurzschlussstrom eine Abtrennung erreicht werden, die zudem in aller Regel schneller sein wird.

Darüber hinaus wird nur ein Teilbereich - Verbindungsstelle V₂ - aus der Parallelschaltung entfernt, während die restlichen Teilbereiche aktiv verbleiben und somit zumindest mit einer reduzierten Leistungsfähigkeit Schutz bereitgestellt werden kann. D.h., werden viele Verbindungsstellen mit jeweiligen Sicherungselementen zur Verfügung gestellt, so sinkt die Leistungsfähigkeit nur gering. Näherungsweise kann man dabei annehmen, dass die Leistungsfähigkeit abhängig von der Fläche der aktiven Verbindungsstellen ist.

Auch wenn nun eine thermische Auftrennung TS₁, TS₂, TS₃, TS₄ - wie in Figur 3 gezeigt - an jedem der virtuellen Varistoren vorgesehen sein kann, kann zudem alternativ oder zusätzlich eine gemeinsame thermische Abtrennung mittels eines thermisch aktivierbaren Schalters TS vorgesehen sein.

In Figur 5 ist eine beispielhafte seitliche schematische Schnittansicht einer Kontaktierung eines Varistors VAR gemäß einer Ausführungsform der Erfindung gezeigt. Dabei ist angenommen, dass die Anordnung sich in einem Gehäuse G befindet. Das Gehäuse G kann druckfest ausgeführt sein, um andere Anlagen vor einer nicht auszuschließenden explosionsartigen Zerstörung des Varistors zu schützen.

Das Gehäuse G kann weiterhin mit einem Löschmittel LM gefüllt sein. Ein geeignetes Löschmittel ist beispielsweise POM oder Quarzsand. Dabei umgibt das elektrisch isolierende Löschmittel LM die Sicherungselemente F₁, F₂, ... F_{N} zumindest abschnittsweise.

Hier sind die Verbindungsstellen V₁, V₂ über dünne elektrische Verbindungen mit dem Zuleitungselement ZL₁ verbunden. Diese dünnen elektrischen Verbindungen können z.B. als Schmelzleiter ausgeführt sein und erfüllen somit die Funktion der Sicherungselemente F₁, F₂.

Eine mögliche Ausgestaltung des Schemas aus Figur 5 ist in Figur 13 gezeigt.

Im Gegensatz dazu sind in Figur 6 SMD-Sicherungen oder Feinsicherungen zwischen dem Zuleitungselement ZL₁ und den jeweiligen Verbindungsstellen V₁, V₂ gezeigt. Zur Sicherstellung des elektrischen Kontakts kann das Zuleitungselement ZL₁ mittels einer oder mehrere Federn D in elektrischem Kontakt mit den Sicherungselementen gehalten werden.

D.h. die Sicherungselemente sind kraftschlüssig und/oder stoffschlüssig und/oder formschlüssig zwischen der Zuleitungselement ZL₁ und dem Varistor VAR befestigt.

In Figur 7 sind im Unterschied zu Figur 5 die Verbindungsstellen an einem Punkt zusammengeführt.

In Figur 8 ist im Unterschied zu Figur 6 eine Art vorgefertigte scheibenartige Matrix M eingebracht. Die Matrix M kann beispielsweise Sicherungsdrähte F₁, F₂ aufweisen, die z.B. in einem Ziehverfahren hergestellt wurden und in einer Isolationsmatrix eingebracht wurden. Auch ist es möglich ein Trägermaterial P, beispielsweise eine Platine, mit Durchkontaktierungen als Matrix M zu verwenden, wobei die Durchkontaktierungen als Sicherungselemente F, F₁, F₂, ... F_{N} dienen. Entsprechender Weise können den einzelnen Durchkontaktierungen F je eine Verbindungsstelle V zugeordnet werden, d.h. auf einer zweilagigen Platine P kann eine erste Lage für das Zuleitungselement ZL₁ verwendet werden, während die zweite Lage zur Herstellung der Verbindungsstellen verwendet wird.

In der Ausführungsform der Figur 9 sind die einzelnen Sicherungselemente F, F₁, F₂, ... F_{N} aus federartigen Verbindungsstellen gebildet, die auf dem Varistor elektrisch leitend aber thermisch lösbar verbunden werden. Hier wird die Auslösung durch ein Trennen der Verbindung bewirkt.

Ohne weiteres können die vorgestellten Ausführungsformen als Kontaktelement KE ausgeführt sein um mit einem Varistor VAR verbunden zu werden.

Auch ist die Erfindung in einem Varistorensemble verkörpert, das einen Varistor VAR und eine erfindungsgemäße Kontaktierung aufweist.

Ohne Beschränkung der Allgemeinheit können die einzelnen Verbindungsstellen unterschiedlich dimensioniert sein und in entsprechender Weise eine unterschiedliche Impedanz aufweisen.

In Figur 10 ist ein Beispiel für ein tannenbaumartiges Kontaktelement KE dargestellt. Dieses weist einen Kontaktpunkt für das Zuleitungselement ZL₁ und zahlreiche Verästelungen auf. Dabei können die einzelnen Äste an ihren Endpunkten den Kontakt zum Varistor VAR herstellen, wobei die Äste selbst wiederum als Sicherungselement F dienen können. Ein derartiges Kontaktelement KE kann ohne weiteres durch Stanzen hergestellt werden.

In Figur 11 ist eine ähnliche Anordnung zu sehen. Hier sind die Verbindungsstellen größer ausgeführt. Ein derartiges Kontaktelement KE kann beispielsweise durch Stanzen und Biegen hergestellt werden. Beispielsweise kann wie in Figur 12a und 12b gezeigt eine federnde Struktur auch durch Biegen erzeugt werden.

**Bezugszeichenliste**

| | |
|---|---|
| Kontaktelement | KE |
| Varistor | VAR, VAR'₁, VAR'₂, VAR'₃, VAR'₄ |
| elektrische Verbindungsstellen | V₁, V₂, ... V_{N} |
| Zuleitungselemente | ZL₁, ZL₂ |
| Trägermaterial, Platine | P |
| Sicherungselemente | F, F₁, F₂, ... F_{N} |
| Löschmittel | LM |
| Kraft | D |
| (druckfestes) Gehäuse | G |
| Matrix | M |
| Strompfad | S₁, S₂ |
| Schalter | TS, TS₁, TS₂, TS₃, TS₄ |
| maximale Impulsstrombelastung | Iₘ |

## Patentansprüche

1. Varistorensemble aufweisend einen Varistor (VAR) und aufweisend eine einstückige Kontaktierung, wobei der Varistor eine Keramikschicht aufweist, aufweisend
• ein erstes Zuleitungselement (ZL₁), welches zur Verbindung mit einem Versorgungsnetz geeignet ist, und
• eine Vielzahl von separaten elektrischen Verbindungsstellen (V₁, V₂, ... V_{N}), welche zueinander beabstandet sind, und welche eine räumlich mehrfache Kontaktierung einer einzigen Seite der Keramikschicht des Varistors (VAR) herstellt,
wobei die Vielzahl von elektrischen Verbindungsstellen (V₁, V₂, ... V_{N}) und das erste Zuleitungselement (ZL₁) elektrisch miteinander verbunden sind, und
wobei die Vielzahl von elektrischen Verbindungsstellen (V₁, V₂, ... V_{N}) jeweils mit Sicherungselementen (F₁, F₂, ... F_{N}) ausgelegt sind, so dass ein lokales Durchlegieren eines Teils des Varistors (VAR) durch ein Auftrennen der betroffenen lokalen elektrischen
Verbindungsstelle (n) (V₁, V₂, ... V_{N}) bewerkstelligt wird.

2. Varistorensemble nach Anspruch 1, **dadurch gekennzeichnet, dass** die Vielzahl von elektrischen Verbindungsstellen (V₁, V₂, ... V_{N}) auf einem Trägermaterial angeordnet sind.

3. Varistorensemble nach Anspruch 1 oder 2, **dadurch gekennzeichnet, dass** die Vielzahl von elektrischen Verbindungsstellen (V₁, V₂, ... V_{N}) leiterbahnartig auf einem Trägermaterial angeordnet sind.

4. Varistorensemble nach einem der vorhergehenden Ansprüche, **dadurch gekennzeichnet, dass** zwischen einer oder mehreren Verbindungsstellen (V₁, V₂, ... V_{N}) und dem ersten Zuleitungselement (ZL) jeweils ein Sicherungselement (F₁, F₂, ... F_{N}) angeordnet ist.

5. Varistorensemble nach Anspruch 4, **dadurch gekennzeichnet, dass** das Sicherungselement (F₁, F₂, ... F_{N}) eine Schmelzsicherung aufweist.

6. Varistorensemble nach Anspruch 4 oder 5, **dadurch gekennzeichnet, dass** das Sicherungselement (F₁, F₂, ... F_{N}) zumindest abschnittsweise von einem elektrisch isolierendem Löschmittel (LM) umgeben ist.

7. Varistorensemble nach Anspruch 4 oder 5 oder 6, **dadurch gekennzeichnet, dass** das Sicherungselement (F₁, F₂, ... F_{N}) zumindest abschnittsweise von POM (LM) oder Quarzsand (LM), jeweils als elektrisch isolierendes Löschmittel, umgeben ist.

8. Varistorensemble nach einem der vorhergehenden Ansprüche, **dadurch gekennzeichnet, dass** die Sicherungselemente (F, F₁, F₂, ... F_{N}) so ausgelegt sind, dass sie jeweils ein I²t aufweisen, welches durch den maximal zulässigen Stoßstrom bezogen auf die zu kontaktierende Fläche gegeben ist.

9. Varistorensemble nach einem der vorhergehenden Ansprüche, **dadurch gekennzeichnet, dass** die einstückige Kontaktierung und der Varistor (VAR) in einem Gehäuse (G) angeordnet sind.

10. Varistorensemble nach einem der vorhergehenden Ansprüche, **dadurch gekennzeichnet, dass** der Varistor (VAR) und die einstückige Kontaktierung mittels Federkraft (D) in Kontakt zueinander gehalten werden

11. Varistorensemble nach einem der vorhergehenden Ansprüche, **dadurch gekennzeichnet, dass** eine Verbindungsstelle oder mehrere Verbindungsstellen eine andere Impedanz als andere Verbindungsstellen (V₁, V₂, ... V_{N}) aufweisen.

12. Varistorensemble nach einem der vorhergehenden Ansprüche, **dadurch gekennzeichnet, dass** die Sicherungselemente kraftschlüssig und/oder stoffschlüssig und/oder formschlüssig zwischen dem Zuleitungselement (ZL₁) und dem Varistor (VAR) befestigt sind.

## Claims

1. A varistor ensemble comprising a varistor (VAR) and comprising an integrally formed contact, whereby the varistor comprises a ceramic layer, comprising:
a first supply element (ZL₁) that is suitable for connecting to a power grid; and
a plurality of separate electrical connection points (V₁, V₂, ... V_{N}), which are spaced apart from each other and provide for multiple spatial contacting of a single side of the ceramic layer of the varistor (VAR),
wherein the plurality of electrical connection points (V₁, V₂, ... V_{N}) and the first supply element (ZL₁) are electrically connected to each other, and wherein the plurality of electrical connection points (V₁, V₂, ... V_{N}) is configured with fuses (F₁, F₂. --- F_{N}), such that a local shorting-out of a part of the varistor (VAR) is brought about through a separation of an affected local electrical connection point(s) (V₁, V₂, ... V_{N}).

2. The varistor ensemble as set forth in claim 1, **characterized in that** the plurality of electrical connection points (V₁, V₂, ... V_{N}) is arranged on a carrier material.

3. The varistor ensemble as set forth in claim 1 or 2, **characterized in that** the plurality of electrical connection points (V₁, V₂, ... V_{N}) is arranged on a carrier material in the manner of a conductive path.

4. The varistor ensemble as set forth in one of the preceding claims, **characterized in that** in-between the one or more connection points (V₁, V₂, ... V_{N}) and the first supply element (ZL₁) a fuse (F₁, F₂. --- F_{N}) is arranged respectively.

5. The varistor ensemble as set forth in claim 4, **characterized in that** each fuse (F₁, F₂. --- F_{N}) has a fuse element.

6. The varistor ensemble as set forth in claim 4 or 5, **characterized in that** the fuse (F₁, F₂. --- F_{N}) is surrounded at least in segments by an electrically insulating extinguishing agent (LM).

7. The varistor ensemble as set forth in claim 4 or 5 or 6, **characterized in that** the fuse (F₁, F₂. --- F_{N}) is surrounded at least in segments by POM (LM) or quartz sand (LM), respectively as electrically insulating extinguishing agent.

8. The varistor ensemble as set forth in one of the preceding claims, **characterized in that** the fuses (F₁, F₂. --- F_{N}) are designed such that each fuse (F₁, F₂. --- F_{N}) has an I²t that is based on the maximum permissible impulse current load with respect to a respective contacting area.

9. The varistor ensemble as set forth in one of the preceding claims, **characterized in that** the integrally formed contact and the varistor (VAR) are arranged in a housing (G).

10. The varistor ensemble as set forth in one of the preceding claims, **characterized in that** the varistor (VAR) and the integrally formed contact are held in contact with each other by means of spring force (D).

11. The varistor ensemble as set forth in one of the preceding claims, **characterized in that** a connection point of (V₁, V₂, ... V_{N}) or a plurality of electrical connection points comprise a different impedance than another electrical connection points (V₁, V₂, ... V_{N}).

12. The varistor ensemble as set forth in one of the preceding claims, **characterized in that** the fuses are attached non-positively and/or substance-to-substance and/or form-fitting in between the supply element (ZL₁) and the varistor (VAR).

## Revendications

1. Ensemble de varistor comportant un varistor (VAR) et comportant un contact en monobloc, le varistor comportant une couche de céramique, comportant
• un premier élément d'alimentation (ZL₁), lequel est adapté pour une connexion sur un réseau d'alimentation, et
• une pluralité de points de connexion électrique (V₁, V₂, ... V_{N}) séparés, lesquels sont écartés les uns des autres, et laquelle établit un contact physique multiple d'un unique côté de la couche de céramique du varistor (VAR),
la pluralité de points de connexion électrique (V₁, V₂, ... V_{N}) et le premier élément d'alimentation (ZL1) étant électriquement connectés l'un à l'autre,
la pluralité de points de connexion électrique (V₁, V₂, ... V_{N}) étant respectivement conçue avec des éléments de sécurité (F₁, F₂, ... F_{N}), de sorte qu'un claquage local d'une partie du varistor (VAR) soit provoqué par une séparation du/des point(s) de connexion électrique (V₁, V₂, ... V_{N}) local(locaux) concerné(s).

2. Ensemble de varistor selon la revendication 1, **caractérisé en ce que** la pluralité de points de connexion électrique (V₁, V₂, ... V_{N}) est placée sur une matière de support.

3. Ensemble de varistor selon la revendication 1 ou 2, **caractérisé en ce que** la pluralité de points de connexion électrique (V₁, V₂, ... V_{N}) est placée à la manière d'une piste conductrice sur une matière de support.

4. Ensemble de varistor selon l'une quelconque des revendications précédentes, **caractérisé en ce qu'**entre un ou plusieurs points de connexion (V₁, V₂, ... V_{N}) et le premier élément d'alimentation (ZL) est placé respectivement un élément de sécurité (F₁, F₂, ... F_{N}).

5. Ensemble de varistor selon la revendication 4, **caractérisé en ce que** l'élément de sécurité (F₁, F₂, ... F_{N}) comporte un fusible.

6. Ensemble de varistor selon la revendication 4 ou 5, **caractérisé en ce que** l'élément de sécurité (F₁, F₂, ... F_{N}) est entouré au moins par endroits par un agent extincteur (LM) isolant électrique.

7. Ensemble de varistor selon la revendication 4 ou 5 ou 6, **caractérisé en ce que** l'élément de sécurité (F₁, F₂, ... F_{N}) est entouré au moins par endroits de POM (LM) ou de sable quartzeux (LM), respectivement en tant qu'agent extincteur isolant électrique.

8. Ensemble de varistor selon l'une quelconque des revendications précédentes, **caractérisé en ce que** les éléments de sécurité (F, F₁, F₂, ... F_{N}) sont conçus de telle sorte qu'ils présentent respectivement un I²t qui est donné par le courant de choc maximal autorisé rapporté à la surface qui doit être mise en contact.

9. Ensemble de varistor selon l'une quelconque des revendications précédentes, **caractérisé en ce que** le contact en monobloc et le varistor (VAR) sont placés dans un boîtier (G).

10. Ensemble de varistor selon l'une quelconque des revendications précédentes, **caractérisé en ce que** le varistor (VAR) et le contact en monobloc sont maintenus en contact mutuel au moyen de la force d'un ressort (D).

11. Ensemble de varistor selon l'une quelconque des revendications précédentes, **caractérisé en ce qu'**un point de connexion ou plusieurs points de connexion présentent une autre impédance que d'autres points de connexion (V₁, V₂, ... V_{N}).

12. Ensemble de varistor selon l'une quelconque des revendications précédentes, **caractérisé en ce que** les éléments de sécurité sont fixés par complémentarité de force et/ou par matière et/ou par complémentarité de forme entre l'élément d'alimentation (ZL₁) et le varistor (VAR).
